# EUROPÄISCHE PATENTSCHRIFT

(11) **EP 3 525 627 B1**
(45) Veröffentlichungstag und Bekanntmachung des Hinweises auf die Patenterteilung: **03.01.2024**
(21) Anmeldenummer: 17783854.7
(22) Anmeldetag: 13.10.2017
(51) Int. Cl.: A47C 3/025, A47C 7/44

(54) **SITZMÖBEL**
ITEM OF SEATING FURNITURE
MEUBLE D'ASSISE

(30) Priorität: 14.10.2016 DE 202016105769 U
(43) Veröffentlichungstag der Anmeldung: 21.08.2019
(73) Patentinhaber: Topstar GmbH, 86863 Langenneufnach (DE)
(72) Erfinder: DIEZ, Stefan, 80469 München (DE); WAGNER, Peter, 86356 Neusäß (DE)
(74) Vertreter: Müller Schupfner & Partner Patent- und Rechtsanwaltspartnerschaft mbB
(86) Internationale Anmeldenummer: PCT/EP2017/076167
(87) Internationale Veröffentlichungsnummer: WO 2018/069493

(56) Entgegenhaltungen:
- DE-A1- 19 742 052
- JP-A- H1 071 043
- US-A1- 2014 062 153

## Beschreibung

Die vorliegende Erfindung betrifft ein Sitzmöbel mit einem Untergestell und einem Sitz sowie eine Kippvorrichtung.

Oftmals können Sitzmöbel, insbesondere ein Hocker oder ein Stuhl, welcher in der Regel eine Rückenlehne und oftmals zwei Armlehnen aufweist, bezüglich Ihrer Sitzhöhe entlang einer Vertikalrichtung justiert werden, in der Regel mittels einer Luftfeder. Darüber hinaus sollten insbesondere Bürostühle beweglich sein, damit die Rückenmuskulatur stabilisiert und gekräftigt wird, um Rückenbeschwerden vorzubeugen. Ein Stuhl kann daher oftmals auch um eine waagerechte Achse verschwenkt werden.

Die Verschwenkung solcher Sitzmöbel ist in der Regel damit verbunden, dass eine gesamte Sitzfläche inklusive Rückenlehne sowie Armlehnen insgesamt als starres, mit einander fest verbundenes Konstrukt nur in eine einzige Richtung verschwenkt werden können, nämlich meistens nach hinten gekippt. Die Kippbewegung zur Seite ist dagegen meist gar nicht möglich oder nur bis zu einem kleinen Winkel begrenzt.

Um das Sitzgefühl eines Nutzers weiter zu verbessern und unter Berücksichtigung der menschlichen Ergonomie, ist es wünschenswert, die Sitzfläche inklusive der optionalen Rückenlehne sowie der optionalen Armlehnen um mehr als eine einzige Achse senkrecht zur Vertikalrichtung verschwenken zu können, am besten in alle denkbaren Richtungen.

Aus der EP 2 515 714 B1 ist beispielsweise ein Stuhl mit einer Kippvorrichtung bekannt geworden. Die Kippvorrichtung weist einen elastischen Körper auf, welche unterseitig sowie oberseitig mit einer starren Platte fest verbunden ist. Die Kippvorrichtung ist auf ein oberes Ende einer Gasfeder aufgesetzt. Die Kippvorrichtung gemäß der EP 2 515 714 B1 ermöglicht das Kippen des gesamten Konstruktes bestehend aus der Sitzfläche inklusive der optionalen Rückenlehne sowie der optionalen Armlehnen nach Hinten sowie zu mindestens einer Seite.

Es ist jedoch wünschenswert, dass sich Rückenlehne und Sitzfläche auch unabhängig voneinander bewegen können, z.B. um den Winkel zwischen Sitzfläche und Rückenlehne zu verändern.

Weiterhin offenbart die US 2014/0062153 A1 eine Sitzkonstruktion, bei welcher ein an den seitlich angeordneten Armlehnen schwenkbar aufgehängter Sitz vorgesehen ist, wobei eine Rückstelleinheit unterhalb des Sitzes angeordnet ist, welche einen Gummiblock aufweist, in welchem ein am Sitz festgelegter Zapfen eingreift, um eine Rückstellung des Sitzes in eine Neutrallage zu erreichen.

Es ist daher die Aufgabe der vorliegenden Erfindung, ein unter ergonomischen Aspekten verbessertes Sitzmöbel bereitzustellen. Insbesondere ist es eine Aufgabe der vorliegenden Erfindung, ein Sitzmöbel bereitzustellen, bei welchem der Sitz in alle Richtungen beweglich ist, und wobei verschiedene Teile des Sitzes (z.B. Teile der Sitzfläche oder Sitzfläche und Rückenlehne) unabhängig voneinander beweglich sind. Darüber hinaus ist es auch eine Aufgabe der Erfindung, ein Sitzmöbel bereitzustellen, bei welchem eine Verschwenkung des Sitzes um einen relativ großen Kippwinkel möglich ist.

Diese Aufgabe wird gelöst mit einem Sitzmöbel gemäß Anspruch 1. Weitere Vorteile und Merkmale der vorliegenden Erfindung ergeben sich aus den abhängigen Ansprüchen.

Erfindungsgemäß umfasst das Sitzmöbel ein Untergestell und einen Sitz, wobei der Sitz eine Sitzfläche und optional eine Rückenlehne sowie optional Armelehnen aufweist. Zwischen dem Untergestell und dem Sitz ist eine Kippvorrichtung angeordnet, wobei der Sitz über eine Stützkonstruktion beweglich mit der Kippvorrichtung verbunden ist. Die Kippvorrichtung weist ein Gehäuse auf und ein in dem Gehäuse verlaufender Teil der Stützkonstruktion ist zumindest teilweise von einem elastischen Material umgeben.

Vorliegend sind unter einem Sitzmöbel ein Hocker ohne eine Lehne, ein Stuhl mit nur eine Rückenlehne oder ein Stuhl mit Rückenlehne und zwei Armlehnen zu verstehen. Bei einem Hocker umfasst der Sitz nur eine Sitzfläche, bei einem Stuhl sowohl Sitzfläche als auch Rückenlehne und optional Armlehnen. Sitzfläche und Rückenlehne können als zwei getrennte Teile ausgebildet sein, oder auch einteilig, wobei jedoch vorzugsweise die Rückenlehne gegenüber der Sitzfläche beweglich, insbesondere nach vorne und hinten verschwenkbar ausgebildet ist.

Der Sitz des Sitzmöbels wird von der Stützkonstruktion gehalten und aufgespannt und ist mit der Stützkonstruktion verbunden. Bevorzugt erstreckt sich die Stützkonstruktion ausgehend von der Kippvorrichtung in unterschiedliche Richtungen, zunächst zur Seite und dann nach oben weisend, und ist an ihren Enden mit dem Sitz verbunden, insbesondere an verschiedenen Stellen des Sitzes mit diesem verbunden. Bevorzugt spannt die Stützvorrichtung an ihren Enden in den unterschiedlichen Richtungen eine Aufnahmeebene zum Aufnehmen des Sitzes auf. Die Stützkonstruktion kann auch Teil des Sitzes sein, z.B. wenn über zur Sitzkonstruktion gehörige Stangen ein Sitzpolster und ggf. eine Rückenlehne gespannt ist. Vorzugsweise sind die Elemente der Stützkonstruktion stangenförmige Elemente, die z.B. als Aluminiumrohre oder Stahlrohre ausgebildet sind.

Ein in dem Gehäuse verlaufender Teil der Stützkonstruktion ist in der Kippvorrichtung beweglich in oder auf dem elastischen Material gelagert. Vorzugsweise ist die Stützkonstruktion im Gehäuse derart gelagert, dass sie bzw. seine einzelnen Elemente (vorzugsweise unabhängig voneinander) um eine beliebige Achse verschwenkbar sind. Es kann auch eine Verschwenkung nur um zumindest annähernd waagerechte Achsen möglich sein, wobei mit zumindest annähernd waagerecht ein Winkel bis zu 80° zur Vertikalachse gemein ist. Vorzugsweise ist eine Verschwenkung um alle zumindest annähernd waagerechte Achsen möglich, d.h. der Benutzer kann in alle Richtungen kippen. Die Kippbewegung kann jedoch in den verschiedenen Richtungen bei unterschiedlichen Kippwinkeln limitiert sein, d.h. bei zu starkem Kippwinkel stößt die Kippvorrichtung an einen Anschlag, insbesondere ein weiter unten beschriebenes Anschlagselement. In vorteilhaften Ausführungsformen ist der im Gehäuse verlaufende Teil der Stützkonstruktion gänzlich oder mindestens über 80% seiner Oberfläche in das von dem elastischen Material umgeben bzw. in dieses eingebettet.

Vorteilhaft erlaubt die Kippvorrichtung eine Verschwenkung bzw. Kippung des Sitzes (darunter Sitzfläche und Rückenlehne möglichst unabhängig voneinander) sowohl nach vorne und hinten, als auch zu den beiden Seiten des Sitzenden. Diese Kippbewegungen können ggf. auch gleichzeitig erfolgen, also miteinander kombiniert werden.

In vorteilhaften Ausführungsformen laufen einzelne Elemente der Stützvorrichtung in dem Gehäuse an einer oder zwei Stellen zusammen, insbesondere sind sie an dieser Stelle bzw. miteinander mit Spiel verbunden, so dass die einzelnen Elemente unabhängig voneinander beweglich sind. Dies hat den Vorteil, dass beim Sitzen auf dem Stuhl die Beweglichkeit des Sitzes gesteigert ist, wodurch sich die Ausrichtung des Sitzes der Ergonomie des Nutzers anpassen kann.

Gemäß einem bevorzugten Ausführungsbeispiel weist die Stützkonstruktion ein oder mehrere Elemente auf, welche den Sitz mit der Kippvorrichtung verbinden und welche innerhalb des elastischen Materials im Gehäuse zumindest teilweise im Wesentlichen parallel zur Sitzfläche verlaufen. Vorzugsweise heißt im Wesentlichen parallel zur Sitzfläche, dass die Elemente - in der Neutralstellung des Sitzes - einen Winkel von bis zu 10° zur Sitzfläche und mehr als 80° zur Vertikalachse aufweisen. In der Bewegung können die Elemente auch ggf. Winkel bis zu 25° zur waagerechten Ebene (der Ebene senkrecht zur Vertikalachse) einnehmen. Bevorzugt weist die Stützkonstruktion Elemente auf, welche im Bereich des Sitzes eine Aufnahmeebene zum Aufnehmen des Sitzes aufspannen. Folglich weisen die Elemente der Stützkonstruktion mindestens drei Enden, bevorzugt vier Enden, in unterschiedlichen Richtungen auf. Im dem Gehäuse sind die Elemente bevorzugt mit Spiel miteinander verbunden. Durch das Verbinden der Elemente aneinander wird vermieden, dass die Elemente ohne weiteres aus dem Gehäuse entfernt werden können oder aus diesem herausrutschen können.

Das Gehäuse der Kippvorrichtung weist eine Ober- und eine Unterseite auf, zwischen denen mindestens ein elastischer Körper aus dem elastischen Material gehalten wird, und wobei zumindest ein Element der Stützkonstruktion zwischen Ober- und Unterseite in das Gehäuse eingeführt und im Gehäuse zumindest teilweise von dem elastischen Material umgeben ist. Der elastische Körper kann einteilig oder auch mehrteilig ausgebildet sein. Der elastische Köper kann aus einem Schaumstoff oder aus einem oder mehreren mit einem Gel oder mit Kügelchen gefüllten Säckchen oder dergleichen ausgebildet sein. Eine wesentliche Eigenschaft des elastischen Körpers ist, dass dieser elastisch verformbar ist. Bei einer Bewegung des mindestens einen Elementes der Stützkonstruktion ist der elastische Körper elastisch verformbar, insbesondere komprimierbar, und übt eine Rückstellkraft auf die Stützkonstruktion aus, um diese in ihre Neutralposition zurückzubringen. Der elastische Körper stützt sich von innen gegen das Gehäuse ab, um diese Rückstellkraft aufbringen zu können.

Die Ober- und die Unterseite des Gehäuse sind nach Montage des Sitzmöbels lösbar oder nicht lösbar fest miteinander verbunden, insbesondere durch Schrauben wie zum Beispiel durch Madenschrauben, oder durch eine andere formschlüssige Verbindung z.B. eine Steckverbindung, oder durch eine stoffschlüssige Verbindung wie Schweißen, Löten oder Kleben. Das Gehäuse besteht z.B aus Metall, insbesondere Aluminium oder Stahl, ein fester Kunststoff ist jedoch auch möglich. Durch die Lagerung der Stützkonstruktion in einem elastischen Körper ist eine starke Beweglichkeit der Stützkonstruktion gegeben. Hierdurch ist beim Sitzen auf dem Stuhl eine ergonomische Beweglichkeit des Sitzes gegeben.

Bevorzugt weist der in dem Gehäuse verlaufende Teil der Stützkonstruktion bzw. das zumindest eine Element der Stützkonstruktion in dem Bereich, in dem es von dem elastischen Material umgeben ist, einen länglichen Querschnitt auf. Mit länglicher Querschnitt ist insbesondere gemeint, dass ein in dem Gehäuse verlaufende Teil der Stützkonstruktion zumindest in einem Abschnitt senkrecht zu seiner Erstreckung eine längliche Querschnittsfläche ausweist. Der längliche Querschnitt verhindert ein Verdrehen der Elemente der Stützkonstruktion ohne Widerstand. Statt dessen können die Elemente der Stützkonstruktion, die im Bereich des länglichen Querschnitts komplett in das elastische Material eingebettet sind, sich gegen den elastisch federnden Widerstand des elastischen Materials verdrehen. Dadurch ist eine Schwenkbewegung des Sitzes um Achsen parallel zu der Richtung möglich, in welcher die Elemente der Stützkonstruktion innerhalb des Gehäuses verlaufen. Vorzugsweise verläuft diese Richtung zumindest im Wesentlichen parallel zur Rückenlehne, d.h. schließt einen Winkel bis zu 10° zur Rückenlehne ein. In anderen Worten verlaufen das oder die Elemente der Stützkonstruktion in der Kippvorrichtung vorzugsweise quer, und wenn der Benutzer nach hinten kippt, verdrehen sich die Elemente der Stützkonstruktion wie oben beschreiben. ot. Die Querschnittsfläche kann rechteckig oder oval ausgebildet sein. Ferner ist es denkbar, dass die Querschnittsfläche im Wesentlichen kreisförmig ausgebildet ist, und zusätzlich Vorsprünge vorgesehen sind, die einem Verdrehen des Elements entgegenwirken.

Gemäß einer Ausgestaltung der Erfindung weist das elastische Material mindestens eine Ausnehmung auf, in der jeweils ein Element der Stützkonstruktion aufgenommen ist. Bei Ausgestaltung des elastischen Körpers aus einem elastischen Schaustoff ist bei dieser Ausgestaltung eine Ausnehmung in dem elastischen Körper vorgesehen, welche vorzugsweise eine zu dem Element der Stützkonstruktion komplementäre Form aufweist. Die Ausnehmung weist dann bevorzugt ein Flächenelement auf, auf dem die Stützkonstruktion zu Anlage kommt. Bei Ausgestaltung des elastischen Körpers als Säckchen können beispielsweise eine oder mehrere Laschen vorgesehen sein, in welche das oder die Elemente der Stützkonstruktion einführbar ist/sind. Durch die Laschen bzw. die Ausnehmungen wird jedes Element der Stützkonstruktion an der jeweiligen Position im Gehäuse gehalten.

In dem Gehäuse der Kippvorrichtung ist ein elastischer Körper aus dem elastischen Material angeordnet, wobei der elastische Körper einteilig oder mehrteilig ausgebildet ist. Der elastische Köper kann aus einem Schaumstoff oder aus einem oder mehreren mit einem Gel oder mit Kügelchen, also einem granularen Medium, gefüllten Säckchen oder dergleichen ausgebildet sein. Eine wesentliche Eigenschaft des elastischen Körpers ist, dass dieser elastisch verformbar ist. Bei einer Bewegung des mindestens einen Elementes der Stützkonstruktion ist der elastische Körper verformbar, insbesondere komprimierbar.

In einigen Ausführungsformen ist der elastische Körper in mehrere Segmente mit unterschiedlichen Elastizitätsmodulen oder Shore-Härten unterteilt. Dies führt dazu, dass der elastische Körper an verschiedenen Stellen unterschiedlich stark elastisch verformbar ist. Insbesondere verlaufen die Grenzflächen zwischen den einzelnen Segmenten quer zur Längsrichtung der Elemente der Stützvorrichtung. Hierdurch kann der Widerstand der Verschwenkung der Stützkonstruktion in einer gewünschten Richtung genau eingestellt werden, also das Verschwenken leichter oder schwergängiger gestaltet werden. Darüber hinaus ist es für die Herstellung der Kippvorrichtung vorteilhaft, wenn das elastische Elemente in Vertikalrichtung zweigeteilt ist, so dass man bei der Fertigung die Elemente der Stützvorrichtung zwischen die Hälften einlegen kann, bevor das Gehäuse durch Verbinden von Ober- und Unterseite geschlossen wird.

Bevorzugt umfasst der elastische Körper Gummi, Kautschuk, einen elastisch verformbaren Kunststoff, wie beispielsweise ein Polyurethan, oder ein mit einem Gel oder granularem Medium gefülltes Volumen, oder er besteht aus einem oder mehreren dieser Materialien.

Gemäß einer Ausführungsform ist innerhalb des Gehäuses mindestens ein Anschlagselement, zum Beschränken der Bewegung der Stützkonstruktion entlang mindestens einer Richtung angeordnet.

Das Anschlagselement ist bevorzugt in der Mitte des Gehäuses angeordnet, es können jedoch auch Anschlagselemente an den Seiten vorgesehen sein. Das Anschlagselement kann eine Gehäusewand bilden. In anderen Ausführungsformen ist das Anschlagselement lose, d.h. nicht an das Gehäuse fixiert, zwischen einzelnen Segmenten des elastischen Körpers angeordnet. Es ist aber auch denkbar, dass das Anschlagselement an dem Gehäuse fixiert ist. Der in dem Gehäuse verlaufende Teil der Stützkonstruktion kommt insbesondere zur Anlage an das Anschlagselement. In einigen Ausführungsformen betrifft dies einen Teil eines Elementes der Stützkonstruktion mit länglichem Querschnitt, welcher sich beim Verschwenken des Sitzes dreht, wobei die Drehbewegung durch das Anschlagselement begrenzt ist. Ferner sind Anschlagselemente möglich, welche eine Schwenkbewegung der stangenförmigen Elemente der Stützkonstruktion um eine Achse quer zu der Längsrichtung der stangenförmigen Elemente begrenzen.

Bevorzugt weist die Stützkonstruktion zumindest ein stangenförmiges Element auf, welches in der Kippvorrichtung zumindest im Wesentlichen parallel zur Sitzfläche gelagert ist und die Sitzfläche und/oder die Rückenlehne abstützt und somit beweglich lagert. Das stangenförmige Element der Stützkonstruktion erstreckt sich somit ausgehend von der Kippvorrichtung bis zum Sitz des Sitzmöbels, insbesondere spannt das zumindest eine stangenförmige Element die Aufnahmeebene für den Sitz mit auf.

Bevorzugt weist die Stützkonstruktion mindestens zwei stangenförmige Elemente auf, welche jeweils in der bzw. durch die Kippvorrichtung geführt sind und von dort die Sitzfläche bzw. die Rückenlehne abstützen. Somit haben die beiden stangenförmigen Elemente vier Enden, die sich von der Kippvorrichtung zur Seite und nach oben erstrecken und den Sitz halten. Es ist denkbar, dass zur Stützung der Sitzfläche bzw. die Rückenlehne jeweils mehrere Enden der stangenförmigen Elemente vorgesehen sind. Besonders bevorzugt halten zwei Enden der stangenförmigen Elemente die Sitzfläche und zwei die Rückenlehne. Insbesondere halten die beiden Enden eines stangenförmigen Elements die Sitzfläche und die beiden Enden eines anderen stangenförmigen Elements die Rückenlehne Dies hat den Vorteil, dass Rückenlehne und Sitzfläche unabhängig voneinander bewegt werden können. Die Bewegung der stangenförmigen Elemente ist durch das Anschlagselement und/oder durch den elastischen Körper in dem Gehäuse beschränkt bzw. elastisch gefedert.

Besonders bevorzugt sind die beiden stangenförmigen Elemente zumindest im Wesentlichen parallel zueinander durch die Kippvorrichtung geführt und vorzugsweise unabhängig voneinander in dem elastischen Material im Gehäuse gelagert. Hierdurch können die stangenförmigen Elemente unabhängig voneinander bewegt, insbesondere verschwenkt, werden. Hierdurch verbessert sich die Ergonomie des Sitzmöbels für einen Nutzer.

Bevorzugt sind die stangenförmigen Elemente der Stützkonstruktion jeweils zweiteilig ausgeführt, wobei die beiden Teile jeweils von gegenüberliegenden Seiten in das Gehäuse der Kippvorrichtung eingeführt sind. In dem Gehäuse sind die beiden Teile bevorzugt ineinandergreifend angeordnet. Ferner ist es denkbar, dass die zweiteilig ausgeführten stangenförmigen Elemente an ein Anschlagelement, welches in dem Gehäuse angeordnet ist, zur Anlage kommen. Dadurch dass die stangenförmigen Elemente zweiteilig ausgeführt sind, ist die Beweglichkeit der Stützkonstruktion erhöht, welches wiederum der Ergonomie des Sitzmöbels zu Gute kommt.

Bevorzugt sind die beiden Teile der stangenförmigen Elemente innerhalb des Gehäuses beweglich miteinander verbunden. Der Begriff "beweglich miteinander verbunden" bedeutet vorliegen, dass die stangenförmigen Elemente mit Spiel ineinandergreifen oder jeweils mit Spiel an einem Anschlagselement befestigt sind. Beispielsweise umfasst das Spiel eine Verdrehung/Verschwenkung gegeneinander um bis zu 30° oder bis zu 20°.Die stangenförmigen Elemente können sich z.B. um ihren Befestigungspunkt herum bewegen.

Ferner bevorzugt sind die Stützkonstruktion bzw. die stangenförmigen Elemente aus Metallrohr, insbesondere aus Stahl oder einer Aluminiumlegierung, gefertigt. Es ist ferner denkbar, dass die Stützkonstruktion bzw. die stangenförmigen Elemente aus Carbon oder einem Duroplast oder aus einem Holz gefertigt sind. Im Wesentlichen ist die Stützkonstruktion aus einem nicht oder nur geringfügig elastisch verformbaren Material gefertigt.

Gemäß einer bevorzugten Ausführungsform weist des Gehäuse eine Ober- und ein Unterseite auf, und optional an zwei Seiten auch Seitenwände. Diese sind nicht unbedingt erforderlich. Sie können dadurch gebildet sein, dass Ober- und die Unterseite umgebogen sind und aneinander anliegen. An den anderen beiden Seiten, an denen die Elemente der Stützvorrichtung in die Kippvorrichtung geführt sind, ist in einigen Ausführungsformen keine Seitenwand vorhanden, diese kann jedoch auch hier vorgesehen und mit Öffnungen für die Stützvorrichtung versehen werden. Die Ober- und Unterseite des Gehäuses müssen nicht durchgängig (also ohne Öffnungen) ausgebildet sein, sie dienen dem elastischen Material als Halterung und können auch als Gitter ausgebildet sein. Das Gehäuse kann einteilig oder mehrteilig, insbesondere zweiteilig, ausgebildet sein. Ist das Gehäuse beispielsweise einteilig ausgebildet, so weist das Gehäuse vorzugsweise eine Schwenkachse auf, um die die Ober- und die Unterseite bei der Montage zueinander verschwenkt werden können. Ist das Gehäuse beispielsweise zweiteilig ausgebildet, sind die Ober- und das Unterseite des Gehäuses z.B. komplementär zueinander ausgebildet, so dass ein Eingriff beider zueinander möglich ist. Bevorzugt sind die Ober- und die Unterseite im montierten Zustand, insbesondere fest, miteinander verschraubt oder vernietet oder verklebt oder dergleichen.

Bevorzugt ist das Gehäuse aus einem nicht verformbaren Material, insbesondere einem Duroplast oder einem Metall oder aus einem Holz oder Carbon, ausgebildet. Das nicht verformbare Gehäuse stellt ein festes Volumen bereit in dem die Stützkonstruktion bzw. die stangenförmigen Elemente beweglich auf oder zwischen dem elastischen Körper bewegen können.

Das Gehäuse ist zur Montage an oder auf dem Untergestell mit einem Anschluss ausgebildet ist, insbesondere mit einer Führung oder einem Gewinde zum Ineinandergreifen mit dem Untergestell. Bevorzugt ist das Gehäuse auf einer Druckfederanordnung montierbar, so dass die Kippvorrichtung und somit der Sitz durch Bedienung der Druckfeder entlang der Vertikalrichtung bewegbar ist.

In einer Ausführungsform weist das Gehäuse eine Ober- und eine Unterseite auf, wobei eine Einstellmöglichkeit vorgesehen ist, um den Abstand zwischen Ober- und Unterseite zu variieren und damit die Vorspannung des elastischen Materials einzustellen. Insbesondere wird eine Schraube-Mutter Verbindung als Einstellmöglichkeit verwendet. Durch Bewegen der Mutter und der Schraube zueinander kann beispielsweise Abstand zwischen Ober- und Unterseite verändert werden. Wird der Abstand verkleinert, so erhöht sich die Vorspannung des elastischen Materials. Wird der Abstand hingegen vergrößert, so verringert sich die Vorspannung des elastischen Materials. Dadurch wird die Festigkeit der Kippvorrichtung insgesamt einstellbar (härtere oder leichtere Verschwenkbarkeit des Sitzes).

Die vorliegende Erfindung betrifft aber auch eine Kippvorrichtung für ein Sitzmöbel, insbesondere für ein Sitzmöbel wie oben beschrieben, mit einem Gehäuse, wobei ein in dem Gehäuse verlaufender Teil einer Stützkonstruktion des Sitzmöbels zumindest teilweise von einem elastischen Material umgeben ist. In dem Gehäuse wird nach einer Ausführungsform der Erfindung mindestens ein elastischer Körper aus dem elastischen Material gehalten, wobei der elastische Körper Gummi, Kautschuk, einen elastisch verformbaren Kunststoff, wie beispielsweise ein Polyurethan, oder ein mit einem Gel oder einem granularem Medium gefülltes Volumen umfasst.

Nach einer weiteren Ausführungsform der Erfindung ist der elastische Körper ein- oder mehrteilig ausgebildet und/oder ist in mehrere Segmente mit unterschiedlichen Elastizitätsmodulen oder Shore-Härten unterteilt. Das Gehäuse ist bevorzugt aus einem nicht oder nur geringfügig verformbaren Material ausgebildet, insbesondere einem Duroplast oder einem Metall oder aus einem Holz oder Carbon.

Weitere Vorteile und Merkmale der vorliegenden Erfindung ergeben sich aus der nachfolgenden Beschreibung bevorzugter Ausführungsformen mit Bezug auf die beigefügten Figuren. Es versteht sich, dass einzelne in den jeweiligen Figuren gezeigte Ausführungsformen Merkmale aufweisen können, die auch in anderen Ausführungsformen zum Einsatz gelangen können, auch wenn dies nicht explizit genannt ist, und sofern dies nicht aufgrund technischer Gegebenheiten oder explizit ausgeschlossen wurde. Es zeigen:
- Fig. 1: eine perspektivische Ansicht eines Sitzmöbels von einer Seite,
- Fig. 2: eine perspektivische Unteransicht eines Sitzmöbels gemäß Fig. 1, und
- Figs. 3a-c: verschieden Ansichten des montierten Gehäuses in einer Draufsicht (Fig. 3a) und zwei verschiedene Seitenansichten (Fig. 3b und c),
- Fig. 4: eine Explosionszeichnung der Kippvorrichtung gemäß einer Ausfüh-rungsform der Erfindung,
- Fig. 5: eine Explosionszeichnung der Kippvorrichtung mit teilweiser in dem Gehäuse verlaufender Stützkonstruktion gemäß einer weiteren Aus-führungsform der Erfindung, und
- Fig. 6: einen Querschnitt durch die Kippvorrichtung mit der in dem Gehäuse verlaufenden Stützkonstruktion gemäß einer weiteren Ausführungs-form der Erfindung, und
- Fig. 7: eine Explosionszeichnung der Kippvorrichtung mit teilweiser in dem Gehäuse verlaufender Stützkonstruktion gemäß einer weiteren Ausführungsform der Erfindung.

Fig. 1 zeigt eine perspektivische Ansicht eines Sitzmöbels 10 von einer Seite. Das Sitzmöbel 10 ist wie in Fig. 1 dargestellt ein Stuhl mit einem Sitz 12. Der Sitz 12 weist eine Sitzfläche 14, eine Rückenlehne 16 und ferner zwei Armlehnen 18 auf. Der Sitz 12 ist an einer Stützkonstruktion 20 montiert, beispielsweise durch eine Schraub-, Klebe- oder Schrumpfverbindung oder durch einer Kombination der aufgezählten Verbindungen. Die Stützkonstruktion 20 weist wie in Fig. 1 dargestellt stangenförmige Elemente 22 auf, welche sich zwischen dem Sitz 12 und einem Gehäuse 24 einer Kippvorrichtung 42 erstrecken. Die stangenförmigen Elemente 22 verlaufen durch die Kippvorrichtung 42 und sind dort beweglich und federnd in dem elastischen Material 45 gelagert. Das Gehäuse 24 ist an einem Untergestell 26 angebracht, welches beispielsweise eine Druckfeder beherbergen kann, so dass eine Höhenverstellung entlang einer Vertikalachse 28 möglich ist. Das Untergestell 26 weist einen Fuß 30 z.B. in Form eines Kreuzes auf, welcher auf einem Boden steht.

Fig. 2 zweigt eine perspektivische Unteransicht des Sitzmöbels 10 nach Fig. 1. Der Fig. 2 kann im Vergleich zur Fig. 1 entnommen werden, wie die Stützkonstruktion 20 mit ihren beiden stangenförmigen Elementen 22 bzw. vier Teilen von stangenförmigen Elementen den Sitz 12 hält. Die Stützkonstruktion 20 erstreckt sich im Bereich der Sitzfläche 14 und der Rückenlehne 16 derart, dass die Sitzfläche 14 und die Rückenlehne 16 von dieser aufgenommen werden können. Dies bedeutet, dass die stangenförmigen Elemente 22 der Stützkonstruktion 20 für die Sitzfläche 14 als auch für die Fläche der Rückenlehne 16 jeweils eine Fläche aufspannen, welche bevorzugt geneigt zueinander verlaufen. Für die Aufnahme der Sitzfläche und/oder der Rückenlehne kann die Stützkonstruktion 20 weitere Halteelemente 23 (insbesondere in Form von Rohren oder Stangen) aufweisen, welche sich nicht bis zum Gehäuse 24 erstrecken, sich aber zwischen zwei stangenförmigen Elementen 22 erstrecken. Die Enden der Armlehnen 18 und je ein Ende der stangenförmigen Elemente 22 greifen ineinander und verleihen der Stützkonstruktion 20 damit einen Zusammenhalt und damit Stabilität.

Die Fig. 3a-c zeigt in Fig. 3 a) eine Draufsicht auf das Gehäuse 24, in Fig. b) und c) jeweils eine Seitenansicht auf das Gehäuse im geschlossenen Zustand. Das Gehäuse 24 ist im Wesentlichen quaderförmig ausgebildet, wobei die Ecken und/oder die Seiten abgerundet ausgebildet sein können. Bevorzugt weist das Gehäuse an seiner Oberseite, welche der Sitzfläche 14 gegenüber angeordnet ist, eine ebene Gehäuseoberfläche 32 auf. Der Gehäuseoberfläche 32 gegenüber ist die Unterseite 36 des Gehäuses angeordnet. Die Unterseite 36 weist einen zylindrischen Fortsatz 38 auf. Der zylindrische Fortsatz 38 dient als Anschluss 40 zur Montage des Gehäuses 24 an oder auf dem Untergestell 26, insbesondere auf einer Gasfeder. Insbesondere weist der Anschluss 40 mindesten eine Führung oder mindestens ein Gewinde auf, welche mit dem Untergestell 26 und/oder mit der Unterseite 36 verbindbar ist/sind. Das Gehäuse 24 ist Teil der Kippvorrichtung 42, welche ein Kippen des Sitzes 12 zu den Seiten oder nach hinten bzw. nach vorne ermöglicht. Aus zwei gegenüberliegenden Seiten gemäß Fig. 3b, an denen das Gehäuse keine Seitenwände aufweist, erstrecken sich die stangenförmigen Elemente 22 aus dem Gehäuse 24 heraus.

Eine Explosionszeichnung der Kippvorrichtung 42 ist in Fig. 4 dargestellt. Die Kippvorrichtung 42 umfasst einen elastischen Körper 44, welcher gemäß Fig. 4 mehrteilig, nämlich vierteilig, ausgebildet ist. Es ist jedoch auch denkbar, den elastischen Köper 44 einteilig auszubilden, oder zweiteilig mit Ober- und Unterteil. Bevorzugt ist der elastische Körper 44 in mehrere Segmente mit unterschiedlichen Elastizitätsmodulen oder Shore-Härten unterteilt. Der elastische Körper kann also an verschiedenen Stellen unterschiedlich stark elastisch verformbar sein. Hierdurch kann die Verschwenkung der Stützvorrichtung in einer gewünschten Richtung leichter oder fester eingestellt werden. Der elastische Körper 44 ist bevorzugt aus einem elastischen Polyurethan ausgebildet, welches für die stangenförmigen Elemente 22 eine elastische, also teilweise nachgiebige Aufnahme bildet. Bevorzugt ist der elastische Körper 44 mit je einer Ausnehmung 46 für die Elemente der Stützvorrichtung ausgebildet Bevorzugt sind Anschlagselemente 48 mittig in dem Gehäuse 24 angeordnet. Sie dienen als Anschlag für die in dem Gehäuse verlaufenden stangenförmigen Elementen 22, und zwar insbesondere um eine zu starke Kippung des Sitzes nach vorne zu verhindern. Die Anschlagselemente 48 bestehen bevorzugt aus einem Metall z.B. Stahl oder einem Duroplast, welcher sich dadurch auszeichnet, dass er im Wesentlichen nicht elastisch oder geringfügig verformbar ist. Die Oberseite 34 und die Unterseite 36 des Gehäuses 24 sind ineinandergreifend ausgebildet und weisen in dieser Ausführungsform jeweils mindestens ein Verbindungsstück mit einer Durchgangsöffnung 50 auf. Greifen die Oberseite 34 und die Unterseite 36 ineinander, so können durch die Durchgangsöffnungen 50 von der Seite ohne Seitenwände Schrauben 52 eingeführt werden, welche die Oberseite 34 und die Unterseite 36 miteinander verbinden.

Fig. 5 zeigt eine Explosionszeichnung der Kippvorrichtung 42 bzw. des Gehäuses 24, in dem die teilweise in dem Gehäuse verlaufende Stützkonstruktion 20 zu sehen ist. Zwischen der Oberseite 34 und der Unterseite 36 ist der mehrteilig ausgebildete elastische Körper 44 angeordnet, welcher nach Montage der Oberseite 34 und der Unterseite 36 aneinander vorgespannt sein kann, oder auch nicht. Zwischen zwei Segmenten des mehrteilig ausgebildeten elastischen Körpers44 sind gemäß Fig. 5 zwei Anschlagselemente 48 angeordnet, welche für die stangenförmigen Elemente 22 als Anschlag dienen. Die stangenförmigen Elemente 22 können innerhalb des Gehäuses 24 verdreht werden, bis sie zur Anlage an den Anschlagselementen 48 kommen und die Drehbewegung somit gestoppt wird.

Die stangenförmigen Elemente 22 sind innerhalb des Gehäuses 24 aneinander mit Spiel fixiert. Im Rahmen dieses Spieles können die stangenförmigen Elemente 2 sich individuell bewegen, also unabhängig zueinander. Zur Vermittlung des Spieles sowie der Fixierung aneinander sind die beiden Teile jedes stangenförmigen Elementes 22 auf eine Fixierungsschiene 54 Aufgeschoben und mit dieser z.B. durch eine formschlüssige Verbindung wie Clinchen, Nieten, Toxen oder Schrauben verbunden. Dadurch soll jedoch im Wesentlichen ein Lösen verhindert werden, eine leichte Verdrehung und Verschwenkung der beiden Teile jedes stangenförmigen Elementes 22 gegeneinander, z.B. bis zu einem relativen Winkel von 30°, soll möglich bleiben, damit sich diese noch unabhängig voneinander bewegen können.

Die Unterseite 36 weist einen zylindrischen Fortsatz 38 auf. Der Fortsatz 38 dient als Anschluss 40 zur Montage des Gehäuses 24 an oder auf dem Untergestell 26. Insbesondere weist der Anschluss 40 mindestens ein Gewinde auf, welches mit dem Untergestell 26 verbindbar ist.

Die Kippvorrichtung 42 umfasst das Gehäuse 24, den elastischen Körper 44, die stangenförmigen Elemente 22 der Stützkonstruktion 20 sowie optional mindestens ein Stabilisierungselement 48.

Fig. 6 zeigt einen Querschnitt entlang der Kippvorrichtung 42, insbesondere entlang einem durch das Gehäuse verlaufenden stangenförmigen Element 22, hier ein zweiteiliges Rohr 22. Das beiden Teile des Rohrs 22 haben außerhalb des Gehäuses einen runden Querschnitt und sind in der Mitte des Gehäuses abgeflacht und dort auf eine Führungsschiene 54 aufgeschoben und durch Nieten oder Schrauben 58 beweglich mit dieser verbunden. Diese Verbindung kann auch durch Clinchen oder Toxen hergestellt werden. Insbesondere erlaubt diese Verbindung noch ein gewisses Spiel der beiden Teile des stangenförmigen Elements 22. Die beiden Teile des stangenförmigen Elements 22 können, z.B. um einen Drehpunkt 60, insbesondere unabhängig voneinander, entlang der Doppelpfeile 58 gekippt werden, und darüber hinaus in sich verdreht. Es versteht sich, dass das unabhängige Verschwenken und Verdrehen im Rahmen des Spiels der stangenförmigen Elemente 22 erfolgt.

Im Zentrum des Gehäuses 24 gelangen die stangenförmigen Elemente 22 an dem mindestens einen Anschlagselement 48 zur Anlage. Das stangenförmige Element 22 ist im Gehäuse vom dem elastischen Körper 44 umgeben. Dieser ist in diesem Beispiel in sechs Segmente 44a, 44b, 44c, 44d, 44e, 44f aufgeteilt, welche unterschiedliche Shore härten aufweisen können. Die Verteilung der Shore-Hären ist vorzugsweise symmetrisch zur Mitte, d.h. die Segmente 44a und 44f, 44b und 44e sowie 44c und 44d weisen jeweils die gleiche Shore-Härte auf. Die einzelnen Segmente sind meist in Ober- und Unterteil aufgeteilt, welche das stangenförmige Element 22 umschließen.

Fig. 7 zeigt eine weitere Explosionszeichnung der Kippvorrichtung 42 bzw. des Gehäuses 24, ähnlich zur Fig. 5. Zwischen der Oberseite 34 und der Unterseite 36 ist hier aber der mehrteilig ausgebildete elastischer Körper 44 als elastische Halbschalen 44'ausgebildet, die nicht den gesamten Innenraum des Gehäuses 24 ausfüllen sondern nur die stangenförmigen Elemente 22 umgeben, um deren elastische Lagerung sicherzustellen. Auch hier sind zwischen den mehrteilig ausgebildeten elastischen Halbschalen 44' Anschlagselemente 48 angeordnet, welche für die stangenförmigen Elemente 22 als Anschlag dienen. Die stangenförmigen Elemente 22 können innerhalb des Gehäuses 24 verdreht werden, bis sie zur Anlage an den Anschlagselementen 48 kommen und die Drehbewegung somit gestoppt wird.

Weiterhin weisen die stangenförmigen Elemente 22 nach dieser Ausführungsform drehsicher befestigte Nocken 61 auf, die zwischen den elastischen Halbschalen 44' hervorstehen. Mittels insbesondere zwischen der Oberseite 34 und der Unterseite 36 eingespannten, insbesondere elastischen Anschlagselementen 62, gegen die die Nocken 61 sich beim Verdrehen der stangenförmigen Elemente 22 abstützen, kann ebenfalls eine Drehbewegung der stangenförmigen Elemente 22 beschränkt werden. Sofern elastische Anschlagselemente 62 verwendet werden, können diese auch in der Ruhestellung bereits an den Nocken 61 anliegen, so dass durch die Elastizität eine gewisse Drehbewegung ermöglicht und gleichzeitig ein Spiel in Ruhestellung vermieden wird. Die elastischen Anschlagselemente 62 sind mittels der Nocken 61 und der elastischen Anschlagselemente 62 vorgespannt.

Die stangenförmigen Elemente 22' sind bevorzugt innerhalb des Gehäuses 24 durchgängig, d.h. einstückig ausgeformt, (in Fig. 7 im hinteren Teil gezeigt) oder die stangenförmigen Elemente 22" sind geteilt ausgeformt (in Fig. 7 im vorderen Teil gezeigt). Die elastischen Halbschalen 44'sind bevorzugt jeweils um die stangenförmigen Elemente 22', 22" herum angeordnet und vulkanisiert sowie im Gehäuse 24 fixiert. Sie weisen Ausnehmungen für die Nocken 61 auf. Auch hier weist die Unterseite 36 des Gehäuses 24 einen zylindrischen Fortsatz 38 auf.

Die Anschlagselemente 48 und die elastischen Anschlagselemente 62, insbesondere in Kombination mit den Nocken 61 oder den Fixierungsschienen 54 können beliebig miteinander kombiniert oder einzeln verwendet werden, um die Beweglichkeit der Kippvorrichtung 42 beliebig einzustellen.

### Bezugszeichen:

- 10: Sitzmöbel
- 12: Sitz
- 14: Sitzfläche
- 16: Rückenlehne
- 18: Armlehne
- 20: Stützkonstruktion
- 22: Element
- 23: Halteelement
- 24: Gehäuse
- 26: Untergestell
- 28: Vertikalachse
- 30: Fuß
- 32: Gehäuseoberfläche
- 34: Oberseite
- 36: Unterseite
- 38: zylindrischer Fortsatz
- 40: Anschluss
- 42: Kippvorrichtung
- 44: elastischer Körper
- 44': elastische Halbschale
- 45: elastisches Material
- 46: Ausnehmung
- 48: Anschlagselement
- 50: Durchgangsöffnung
- 52: Madenschraube
- 54: Fixierungsschiene
- 56: Doppelpfeile
- 60: Drehpunkt
- 61: Nocke
- 62: elastisches Anschlagselement

## Patentansprüche

1. Sitzmöbel (10) mit einem Untergestell (26) und einem Sitz (12), wobei der Sitz (12) eine Sitzfläche (14) und optional eine Rückenlehne (16) aufweist,
wobei zwischen dem Untergestell (26) und dem Sitz (12) eine Kippvorrichtung (42) angeordnet ist, wobei der Sitz (12) über eine Stützkonstruktion (20) beweglich mit der Kippvorrichtung (42) verbunden ist,
**dadurch gekennzeichnet, dass** die Kippvorrichtung (42) ein Gehäuse (24) aufweist und ein in dem Gehäuse (24) verlaufender Teil der Stützkonstruktion (20) zumindest teilweise von einem elastischen Material (45) umgeben und auf dem elastischen Material (45) beweglich gelagert ist,
wobei der Sitz (12) von der Stützkonstruktion (20) gehalten und aufgespannt und mit der Stützkonstruktion (20) verbunden ist.

2. Sitzmöbel (10) nach Anspruch 1, wobei die Stützkonstruktion (20) ein oder mehrere Elemente (22) aufweist, welche den Sitz (12) mit der Kippvorrichtung (42) verbinden und welche innerhalb des elastischen Materials (45) im Gehäuse (24) zumindest teilweise im Wesentlichen parallel zur Sitzfläche (14) verlaufen.

3. Sitzmöbel (10) nach Anspruch 1 oder 2, wobei das Gehäuse (24) der Kippvorrichtung (42) eine Ober- und eine Unterseite (34, 36) aufweist, zwischen denen mindestens ein elastischer Körper (44) aus dem elastischen Material (45) gehalten wird, und wobei zumindest ein Element (22) der Stützkonstruktion (20) zwischen Ober- und Unterseite (34, 36) in das Gehäuse (24) eingeführt und im Gehäuse (24) zumindest teilweise von dem elastischen Material (45) umgeben ist.

4. Sitzmöbel (10) nach einem der vorhergehenden Ansprüche, wobei der in dem Gehäuse (24) verlaufende Teil der Stützkonstruktion (20) bzw. das zumindest eine Element (22) der Stützkonstruktion (20) in zumindest einem Teil des Bereichs, in dem es von dem elastischen Material (45) umgeben ist, einen länglichen Querschnitt aufweist, und
wobei das elastische Material (45) mindestens eine Ausnehmung (46) aufweist, in der jeweils ein Element (22) der Stützkonstruktion (20) aufgenommen ist.

5. Sitzmöbel (10) nach einem der vorhergehenden Ansprüche, wobei innerhalb des Gehäuses (24) mindestens ein Anschlagselement (48, 62) zum Beschränken der Bewegung der Stützkonstruktion (20) entlang mindestens einer Richtung angeordnet ist.

6. Sitzmöbel (10) nach einem der vorhergehenden Ansprüche, wobei die Stützkonstruktion (20) zumindest ein stangenförmiges Element (22) aufweist, welches in der Kippvorrichtung (42) zumindest im Wesentlichen parallel zur Sitzfläche (14) gelagert ist und die Sitzfläche (14) und/oder die Rückenlehne (16) abstützt und somit beweglich lagert.

7. Sitzmöbel (10) nach einem der vorhergehenden Ansprüche, wobei die Stützkonstruktion (20) mindestens zwei stangenförmige Elemente (22) aufweist, welche jeweils in der bzw. durch die Kippvorrichtung (42) geführt sind und von dort die Sitzfläche (14) bzw. die Rückenlehne (16) abstützen.

8. Sitzmöbel nach Anspruch 7, wobei die beiden stangenförmigen Elemente (22) zumindest im Wesentlichen parallel zueinander durch die Kippvorrichtung (42) geführt sind und vorzugsweise unabhängig voneinander in dem elastischen Material (45) im Gehäuse (24) gelagert sind.

9. Sitzmöbel (10) nach einem der vorhergehenden Ansprüche, wobei die Stützkonstruktion (20) bzw. die stangenförmigen Elemente (22) aus Metallrohr gefertigt sind und wobei das Gehäuse (24) einteilig oder mehrteilig, insbesondere zweiteilig, ausgebildet ist.

10. Sitzmöbel (10) nach einem der vorhergehenden Ansprüche, wobei das Gehäuse (24) zur Montage an oder auf dem Untergestell (26) mit einem Anschluss (40) ausgebildet ist, insbesondere mit einer Führung oder einem Gewinde zum Befestigen, insbesondere zum Ineinandergreifen mit dem Untergestell (26).

11. Sitzmöbel (10) nach einem der vorhergehenden Ansprüche, wobei eine Einstellmöglichkeit vorgesehen ist, um den Abstand zwischen Ober- und Unterseite (34, 36) des Gehäuses (24) zu variieren und damit die Vorspannung des elastischen Materials (45) einzustellen.

12. Kippvorrichtung (42) für ein Sitzmöbel (10) nach einem der vorhergehenden Ansprüche mit einem Gehäuse (24), wobei ein in dem Gehäuse (24) verlaufender Teil einer Stützkonstruktion (20) des Sitzmöbels zumindest teilweise von einem elastischen Material (45) umgeben ist und beweglich in oder auf dem elastischen Material (45) beweglich gelagert ist, wobei die Stützkonstruktion (20) dafür ausgelegt ist, einen Sitz (12) zu halten oder aufzuspannen.

13. Kippvorrichtung (42) nach Anspruch 12, wobei in dem Gehäuse (24) mindestens ein elastischer Körper (44, 44') aus dem elastischen Material (45) gehalten ist, wobei der elastische Körper (44, 44') Gummi, Kautschuk, einen elastisch verformbaren Kunststoff, wie beispielsweise ein Polyurethan, oder ein mit einem Gel oder einem granularem Medium gefülltes Volumen umfasst.

14. Kippvorrichtung (42) nach Anspruch 12 oder 13, wobei der elastische Körper (44, 44') ein- oder mehrteilig ausgebildet und/oder in mehrere Segmente mit unterschiedlichen Elastizitätsmodulen oder Shore-Härten unterteilt ist.

15. Kippvorrichtung (42) nach einem der Ansprüche 12 bis 14, wobei das Gehäuse (24) aus einem nicht verformbaren Material, insbesondere einem Duroplast oder einem Metall oder aus einem Holz oder Carbon, ausgebildet ist.

## Claims

1. A seating furniture (10) with a base frame (26) and a seat (12), wherein the seat (12) comprises a seating surface (14) and optionally a backrest (16), wherein a tilting mechanism (42) is arranged between the base frame (26) and the seat (12), wherein the seat (12) is movably connected to the tilting mechanism (42) via a supporting structure (20),
**characterized in that** the tilting mechanism (42) comprises a housing (24) and a part of the supporting structure (20) extending in the housing (24) is at least partially surrounded by an elastic material (45) and is movably mounted on the elastic material (45),
wherein the seat (12) is held and stretched by the supporting structure (20) and connected to the supporting structure (20).

2. Seating furniture (10) according to claim 1, wherein the supporting structure (20) comprises one or more elements (22) which connect the seat (12) to the tilting mechanism (42) and which extend within the elastic material (45) in the housing (24) at least partially substantially parallel to the seating surface (14).

3. Seating furniture (10) according to claim 1 or 2, wherein the housing (24) of the tilting mechanism (42) comprises an upper and a lower side (34, 36), between which at least one elastic body (44) of the elastic material (45) is held, and wherein at least one element (22) of the supporting structure (20) is inserted into the housing (24) between the upper and lower side (34, 36) and is at least partially surrounded by the elastic material (45) in the housing (24).

4. Seating furniture (10) according to one of the preceding claims, wherein the part of the supporting structure (20) extending in the housing (24) or the at least one element (22) of the supporting structure (20) comprises an elongated cross-section in at least part of the region in which it is surrounded by the elastic material (45), and
wherein the elastic material (45) comprises at least one recess (46) in which a respective element (22) of the supporting structure (20) is received.

5. Seating furniture (10) according to any one of the preceding claims, wherein at least one stopping element (48, 62) is arranged within the housing (24) for limiting the movement of the supporting structure (20) along at least one direction.

6. Seating furniture (10) according to one of the preceding claims, wherein the supporting structure (20) comprises at least one bar-shaped element (22) which is mounted in the tilting mechanism (42) at least substantially parallel to the seating surface (14) and supports the seating surface (14) and/or the backrest (16) and thus movably supports them.

7. Seating furniture (10) according to one of the preceding claims, wherein the supporting structure (20) comprises at least two bar-shaped elements (22) each of which is guided in or through the tilting mechanism (42) and from there supports the seating surface (14) and the backrest (16), respectively.

8. Seating furniture according to claim 7, wherein the two bar-shaped elements (22) are guided at least substantially parallel to each other by the tilting mechanism (42) and are preferably mounted independently of each other in the elastic material (45) in the housing (24).

9. Seating furniture (10) according to one of the preceding claims, wherein the supporting structure (20) or the bar-shaped elements (22) are made of metal tubing and wherein the housing (24) is formed in one piece or several pieces, in particular in two pieces.

10. Seating furniture (10) according to any one of the preceding claims, wherein the housing (24) for mounting at or on the base frame (26) is formed with a connection (40), in particular with a guideway or a thread for fastening, in particular for engaging with said base frame (26).

11. Seating furniture (10) according to any one of the preceding claims, wherein an adjusting means is provided to vary the distance between the upper and lower sides (34, 36) of the housing (24) and thereby adjust the pretension of the elastic material (45).

12. A tilting mechanism (42) for a seating furniture (10) according to any one of the preceding claims, comprising a housing (24), wherein a part of a supporting structure (20) of the seating furniture extending in the housing (24) is at least partially surrounded by an elastic material (45) and is movably supported in or on the elastic material (45),
wherein the supporting structure (20) is adapted to support or stretch a seat (12).

13. Tilting mechanism (42) according to claim 12, wherein at least one elastic body (44, 44') made of said elastic material (45) is supported in said housing (24), wherein said elastic body (44, 44') comprises rubber, natural rubber, an elastically deformable plastic, such as a polyurethane, or a volume filled with a gel or granular medium.

14. Tilting mechanism (42) according to claim 12 or 13, wherein the elastic body (44, 44') is formed in one piece or in a plurality of pieces and/or is subdivided into several segments with different Young's modulus or Shore hardness.

15. Tilting mechanism (42) according to any one of claims 12 to 14, wherein the housing (24) is formed from a non-deformable material, in particular a thermoplastic material or a metal or from a wood or carbon.

## Revendications

1. Meuble d'assise (10) comprenant un châssis (26) et un siège (12), le siège (12) présentant une surface d'assise (14) et, en option, un dossier (16), un dispositif de basculement (42) étant disposé entre le châssis (26) et le siège (12), le siège (12) étant relié de manière mobile au dispositif de basculement (42) par l'intermédiaire d'une structure de soutien (20),
**caractérisé en ce que** le dispositif de basculement (42) comprend un boîtier (24), et une partie de la structure de soutien (20) s'étendant dans le boîtier (24) est entourée au moins partiellement par un matériau élastique (45) et est montée de manière mobile sur le matériau élastique (45),
le siège (12) étant retenu et tendu par la structure de soutien (20) et étant relié à la structure de soutien (20).

2. Meuble d'assise (10) selon la revendication 1,
dans lequel la structure de soutien (20) comprend un ou plusieurs éléments (22) qui relient le siège (12) au dispositif de basculement (42) et qui, à l'intérieur du matériau élastique (45) dans le boîtier (24), s'étendent au moins en partie sensiblement parallèlement à la surface d'assise (14).

3. Meuble d'assise (10) selon la revendication 1 ou 2,
dans lequel le boîtier (24) du dispositif de basculement (42) présente une face supérieure et une face inférieure (34, 36) entre lesquelles est maintenu au moins un corps élastique (44) en matériau élastique (45), et
au moins un élément (22) de la structure de soutien (20) est introduit dans le boîtier (24) entre les faces supérieure et inférieure (34, 36) et est entouré au moins partiellement par le matériau élastique (45) dans le boîtier (24).

4. Meuble d'assise (10) selon l'une des revendications précédentes,
dans lequel la partie de la structure de soutien (20) s'étendant dans le boîtier (24) ou ledit au moins un élément (22) de la structure de soutien (20) présente une section transversale allongée dans au moins une partie de la zone dans laquelle il est entouré par le matériau élastique (45), et
le matériau élastique (45) présente au moins un évidement (46) dans lequel est reçu un élément respectif (22) de la structure de soutien (20).

5. Meuble d'assise (10) selon l'une des revendications précédentes,
dans lequel au moins un élément de butée (48, 62) est disposé à l'intérieur du boîtier (24) pour limiter le mouvement de la structure de soutien (20) selon au moins une direction.

6. Meuble d'assise (10) selon l'une des revendications précédentes,
dans lequel la structure de soutien (20) comprend au moins un élément en forme de barre (22) qui, dans le dispositif de basculement (42), est monté au moins sensiblement parallèlement à la surface d'assise (14) et qui soutient la surface d'assise (14) et/ou le dossier (16) en les supportant de façon mobile.

7. Meuble d'assise (10) selon l'une des revendications précédentes,
dans lequel la structure de soutien (20) comprend au moins deux éléments en forme de barre (22) qui sont chacun guidés dans ou à travers le dispositif de basculement (42) et qui soutiennent à partir de celui-ci la surface d'assise (14) ou le dossier (16).

8. Meuble d'assise selon la revendication 7,
dans lequel les deux éléments en forme de barre (22) sont guidés à travers le dispositif de basculement (42) au moins sensiblement parallèlement l'un à l'autre et sont montés dans le matériau élastique (45) dans le boîtier (24), de préférence indépendamment l'un de l'autre.

9. Meuble d'assise (10) selon l'une des revendications précédentes,
dans lequel la structure de soutien (20) ou des éléments en forme de barre (22) sont réalisés chacun d'un tube métallique, et
le boîtier (24) est réalisé en une pièce ou en plusieurs pièces, en particulier en deux pièces.

10. Meuble d'assise (10) selon l'une des revendications précédentes,
dans lequel, pour le montage au niveau du châssis (26) ou sur celui-ci, le boîtier (24) est réalisé avec un raccord (40), en particulier avec un guidage ou un filetage pour la fixation, en particulier pour l'emboîtement avec le châssis (26).

11. Meuble d'assise (10) selon l'une des revendications précédentes,
dans lequel est prévue une possibilité de réglage pour faire varier la distance entre les faces supérieure et inférieure (34, 36) du boîtier (24) et pour ainsi régler la précontrainte du matériau élastique (45).

12. Dispositif de basculement (42) pour un meuble d'assise (10) selon l'une des revendications précédentes, comprenant un boîtier (24),
dans lequel une partie d'une structure de soutien (20) du meuble d'assise s'étendant dans le boîtier (24) est entourée au moins partiellement par un matériau élastique (45) et est montée de façon mobile dans ou sur le matériau élastique (45),
la structure de soutien (20) est conçue pour retenir ou tendre un siège (12).

13. Dispositif de basculement (42) selon la revendication 12,
dans lequel au moins un corps élastique (44, 44') en matériau élastique (45) est maintenu dans le boîtier (24), le corps élastique (44, 44') comprenant du caoutchouc, du caoutchouc vulcanisé, une matière plastique élastiquement déformable telle qu'un polyuréthane, ou un volume rempli d'un gel ou d'un milieu granulaire.

14. Dispositif de basculement (42) selon la revendication 12 ou 13,
dans lequel le corps élastique (44, 44') est réalisé en une ou plusieurs pièces et/ou est divisé en plusieurs segments ayant des modules d'élasticité ou des duretés Shore différents.

15. Dispositif de basculement (42) selon l'une des revendications 12 à 14,
dans lequel le boîtier (24) est réalisé en un matériau non déformable, en particulier en une matière thermodurcissable ou en un métal ou en un bois ou en carbone.
